# EUROPÄISCHE PATENTANMELDUNG

(11) **EP 0 179 965 A1**
(43) Veröffentlichungstag der Anmeldung: **07.05.1986**
(21) Anmeldenummer: 84830291.5
(22) Anmeldetag: 29.10.1984
(51) Int. Cl.: B65D 6/00

(54) **Dichter Universalschachtelbehälter mit erhöhtem durchsichtigem Teil zwischen eingesetzten Strukturteilen**

(71) Anmelder: Scarlata, Patrick, Bologna (IT); Scarlata, Paolo, Bologna (IT)
(72) Erfinder: Scarlata, Patrick, Bologna (IT); Scarlata, Paolo, Bologna (IT)
(74) Vertreter: Sassatelli, Franco T., Dr.

(57) **Zusammenfassung**

Der Schachtelbehälter ist durch ein Paar entgegengesetzter Teller (2) bestimmt, die mit den äußeren Rändern (3) der Öffnung eines dazwischenliegenden durchsichtigen Profilteiles (1) einteilig sind. Dieser Profilteil (1) bildet den obigen Teil und gestattet, den zwischen den Tellern (2) befindlichen Inhalt besichtigen zu lassen, und ist durch diese in seiner Stellung festgehalten, indem sie als stabilisierende und versiegelte Teile wirken.

## Beschreibung

Die Erfindung bezieht sich auf einen neuzeitlichen Schachtelbehaelter, der hauptsaechlich den in einem dichten Raum befindlichen Inhalt zu besichtigen ermoeglicht.

In der Lebensmittelindustrie sind normalerweise die Buechsen verwendet; zu diesem Zweck wird ein Tellerpaar durch Falzen and den aeusseren Raendern der entgegensetzten Oeffnungen eines Profilteiles verwendet, der durch das Loeten eines Weissbleches auf dessen Raendern erhalten wird. Das Vorhandense in dieses zwischenliegenden Meteiles, der als enthaltender Teil wirkt, erlaubt nicht, den Inhalt zu besichtigen, und erschwert daSEigengewicht der Anfertigung in betraechtlicher Weise.

Durch einen dazwischenliegenden durchsichtigen Teil gestattet die Erfindung, den Inhalt zu pruefen und erzieht dazu die Herabsetzung des Behaeltergewichtes sowie der Herstellungskosten. Das Vorhandensein des oberen Koerpers im durchsichtigen Material und mit aeusser st niedrigem Gewicht bestimmt einen neuen aeusserst leichten Behael ter, der angenehm und vorzueglich sowie in der Lage ist, das Verwen dungsgebiet der ueblichen Metallbuechsen zu erweitern.

In der Tat verwirklicht die Erfindung einen Schachtelbehaelter, der durch die dichte Anbringung eines Paars entgegengesetzter Teller aus Blech oder anderem Material mit steifer Struktur an den aeusseren Raendern der Oeffnungen eiens durchsichtigen Profilkoerpers, der den oberen Teil bilden wird, erhalten werden kann. Die Anbringung durch Zusammenbau an den Raendern des Tellerzwischenteiles verwirklicht einen steifen und leichten Behaelter, der eine ununterbrochene durchsichtige Wand besitzt und somit das enthaltene Produkt besichtigen laesst. Das ist dadurch moeglich, weil die Teile in Suembiose wirken: waehrend die Teller in der Tat die steife Struktur des Behaelters bestimmen, verwirklich der dazwischenliegende durchsichtige Teil die Ausstellungswand und die Leichtigkeit des Behaelters. In einer anderen Ausfuehrung ist der Zwischenkoerper aus Kunststoffen vergesehen; diese Ausfuehrung gestattet, durch den Schutz an den Raendern mittels des Blechtellerpaares einen unzerbrechlichen und leichteren Behaelter zu erhalten, der mit billigeren Herstellungskosten angefertigt werden kann.

Eine Ausfuehrungsform ist richtungsweise durch die Zeichnungen der Tafel 1 illustriert; darauf bezugnehmend zeigt dal Bild 1 einen oberen Profilkoerper perspektivisch auf einem Tellerdurchschnitt. Bild 2 zeigt die Stirnseite desselben Tellers laut Bild 1. Das Bild 3 ist der durchsichtige Profilteil mit dem Teller schon an dem Grund angebracht, waehrend der andere Teller in Anbaustellung abgebildet ist. Bild 4 zeigt das schon fertiggestellten Behaelter mit einem allgemeinen Klebezettel versehen.

Diese Ausfuehrung sieht ein zylindrisches Profilgehaeuse aus Kunststoff 1 vor, das durch Loesten auf den Plattenkanten oder durch Gesenkschmieden erhalten werden kann. Durch ein Falzenverfahren wird anfaenglich eine Scheibe 2 am Unterteil des zylindrischen Koerpers angebracht, indem sie auf den Mastixgrund des bezueglichen Randes in die ringfoermige Aushoehlung 3 eingefuehrt wird. In die durch diesen Anfangszusammenbau erhaltene Aushoehlung wird das Pro dukt eingefuehrt. Mit dem aehnlichen Verfahren wird die andere Plat te angebracht, wodurch das Enthalten des Produktes bestimmt ist, das von Aussen aus in einem dichten steifen Behaelter beobachtet werden kann. Die durch dieses Verfahren angebotene Moeglichkeit, das einge buechsene Produkt direkt pruefen zu koennen, bildet ein ausgezeichnetes Element fuer die optische Bestimmung seitens des Beobachters, der die Beduetung des Behaelters in den zweiten Grund versetzt, und ermoeglicht dem etwaigen Kaeufer eine Sichtpruefung, was ihm eine direkte Warenpruefung gestattet.

Im Besonderen werden das Ausfuehrungsmaterial und die Form des durch sichtigen Teiles aendern koennen, wobei die Kunststoff-, Glas- oder andere Gebiete betroffen werden koennen. Die Teller koennen dementsprechend aus Weissblech, Kunststoffen bestehen und entweder vereinzelt oder in verschiedenen Weisen unter Bezugnahme auf saemtliche gegenwaertigen Zsammenbaumoeglichkeiten vervollstaendigt werden.

Die Verwendung des Behaelter ist fuer eine Gebrauchsgesamtheit vorgesehen und insbesondere um Produkte der Lebensmittelindustrie, Gegenstaende verschiedener Art und um entweder Pulver- oder fluessige Produkte im allgemeinen zu enthalten.

## Patentansprüche

1) Dichter Universalschachtelbehaelter mit erhoehtem durchsichtigem Teil zwischen entgegengesetzten Strukturteilen, dadurch gekennzeichnet, dass er aus einem Schachtelbehaelter besteht, der durch ein entgegengesetztes Tellerpaar aus Weissblech oder einem anderen steifen Material and den aeusseren Raendern der Oeffnungen eines durchsichtigen dazwischenliegenden Koerpers gebildet ist, der den hoeheren Teil gestaltet. Der durch Zsammenbau angebrachte Tellerzwischenteil an den Raendern bildet einen leichten steifen Behaelter, der mit einer kontinuierlichen durchsichtingen Wand zur Ausstellung des darin enthaltenen Produktes ergibt. Diese Ausfuehrung sieht einen zylindrischen Profilₖoerper aus Kunststoffen vor, der durch Loeten am Plattenrand oder durch Pressen erhalten werden kann. Mittels Falzens wird zuerst eine Scheibe am Grundteil des zylindrischen Koerpers angebracht, naemlich durch Einfuehrung des diesbezueglichen Randes in die Ringaushoehlung auf Mastixgrundlage. In die durch diese Anfangsanbringung gebildete Aushoehlung wird das Produkt eingefuehrt. Darauf wird die andere Platte mit dem aehnlichen Verfahren angebracht, wodurch das Erzuegnis enthalten wird, das in einem steifen abgedichten Behaelter besichtigt werden kann.

2) Dichter Universalschachtelbehaelter mit erhoehtem durchsichtigem Teil zwischen entgegengesetzten Strukturteilen, gemaess Anspruch 1 dadurch gekennzeichnet, dass der Zwischenkoerper aus Kunststoff vorgesehen ist. Diese Ausfuehrung gestattet, einen leichteren und billigeren unzerbrechlichen Behaelter mittels des Raenderschutzes zu erhalten: das kann durch ein Weissblechplattenpaar verwirklich werden.

3) Dichter Universalschachtelbehaelter mit erhoehtem durchsichtigem Teil zwischen entgegengesetzten Strukturteilen, gemaess Anspruch 1 dadurch gekennzeichnet, dass die Moeglichkeit, das Erzuegnis direkt beobachten zu koennnen, ein ausgezeichnetes Element zur optischen Bestimmung seitens des Beobachters bildet, was die Bedeutung des Behaelters in einen zweiten Grund versetzt und dem moeglichen Kaeufer , die optische Pruefung des Inhaltes und somit ihm die direkte Waren- analyse ermoeglicht.
